# EUROPÄISCHE PATENTSCHRIFT

(11) **EP 0 298 318 B1**
(45) Veröffentlichungstag und Bekanntmachung des Hinweises auf die Patenterteilung: **03.04.1991**
(21) Anmeldenummer: 88110082.0
(22) Anmeldetag: 24.06.1988
(51) Int. Cl.: B21B 13/08

(54) **Walzgerüst mit zwei oder mehr Paaren von Walzenständern**
Roll stand with two or more pairs of roll housings
Cage de laminoir avec deux ou plusieurs paires de montants de cage

(30) Priorität: 09.07.1987 DE 3722706
(43) Veröffentlichungstag der Anmeldung: 11.01.1989
(73) Patentinhaber: SMS SCHLOEMANN-SIEMAG AKTIENGESELLSCHAFT, 40237 Düsseldorf (DE)
(72) Erfinder: Bogendörfer, Hans, D-4000 Düsseldorf 11 (DE)
(74) Vertreter: Müller, Gerd

(56) Entgegenhaltungen:
- DE-A- 1 452 027
- DE-A- 2 753 977
- DE-A- 3 039 203

## Beschreibung

Die Erfindung bezieht sich auf ein Walzgerüst mit zwei oder mehr Paaren von Walzenständern mit zwischen den Ständern der Paare geführten Walzenlagerträgern (Walzeneinbaustücken) und diese Ständer außerhalb der Walzenlagerträger verbindende Quertraversen, die über Druckmittelträger mit antreibbaren, auf ortsfesten in die Ständer eingesetzten, auf diesen aufstehenden Gewindesäulen geführten Druckmuttern auf den Gewindesäulen anstellverschiebbar sind.

Bei einem als Universalwalzgerüst ausgebildeten Walzgerüst dieser Gattung (DE-A-1 452 027) wurden die Druckmutterträger für die Bewegung, d.h. die Anstellung des Walzlagerträgers für die Vertikalwalzen auf die ortsfest in die Walzenständer eingesetzten Gewindespindeln aufgesetzt, und die in diesen Trägern angeordneten Druckmuttern mit den Gewindespindeln gewindeverbunden. Der Antrieb der Druckmuttern der Druckmutterträger erfolgte von außerhalb der Träger angeordneten Antriebsaggregaten aus über eine Gelenkspindelverbindung. Eine entsprechende Anordnung für die Anstellung der Horizontalwalzen war bei dieser Gerüstausbildung nicht vorhanden; die Horizontalwalzen wurden hier in üblicher Weise über eine in einer fest mit dem Walzenständer verbundenen Kappe gewindegelagerte Anstellspindel angestellt.

Diese Walzgerüstausbildung mit Anstellung der Träger der Vertikalwalzen über unabhängig von diesen auf die Gewindespindeln aufgesetzte Druckmutterträger sollte einmal den sonst üblichen, an die Ständer für die Führung der Horizontalwalzen seitlich angesetzten Tragansatz für die Vertikalwalzenträger vermeiden und weiter das Auswechseln dieser Vertikalwalzen mit ihrem Träger erleichtern, sowie ferner die Möglichkeit schaffen, bei Duo-Walzbetrieb nur mit den Horizontalwalzen auch Horizontalwalzen mit kleinerem als dem üblichen Durchmesser zu verwenden.

Der Erfindung liegt die Aufgabe zugrunde, diese bekannte Walzgerüstausbildung weiter zu verbessern, um auch den leichteren Ausbau der Horizontalwalzen nach der Seite oder bei Walzgerüsten mit ausschwenkbarer oberer, die beiden Walzenständer verbindender Quertraverse einen Ausbau der Horizontalwalzensätze nach oben, sowie eine voneinander unabhängige Anstellung beider Horizontalwalzen möglich zu machen. Diese Aufgabe wird ausgehend von einen Walzgerüst nach den Oberbegriff des Anspruchs 1 durch eine parallel oder quer zu der jeweiligen Quertraverse an deren dem Walzenlagerträger abgewandten Seite auf beide Gewindesäulen aufgesetzte Zusatz-Quertraverse und mit dieser verbundene, mit den Druckmuttern der Druckmutterträger kuppelbaren Antriebselemente und Antriebe gelöst. Die Zusatzquertraversen können erfindungsgemäß ortsfest oder bewegbar auf den Gewindesäulen angeordnet werden, wobei auf den Gewindesäulen gelagerte, von den Antriebselementen antreibbare Getriebemuttern mit den Druckmuttern kuppelbar sein, und bei Walzgerüsten mit ortsfest angeordneten Zusatz-Quertraversen die Getriebemuttern als axial verzahnte Schiebekupplungen ausgebildet mit den Druckmuttern antriebsverbindbar sein. Bei Walzgerüsten mit um eine der Längsachsen der Gewindesäulen schwenkbaren Quertraversen können die Zusatz-Quertraversen ebenfalls um die Längsachsen der Gewindesäulen schwenkbar ausgebildet werden. Schließlich können erfindungsgemäß die Druckmuttern lösbar mit den Quertraversen verbunden sein und in deren ausgeschwenktem Zustand mit der jeweiligen Gewindesäule schraubverbunden bleiben.

Der Ausbau von Horizontalwalzensätzen mit den Walzenlagerträgern ist je nach der Ausbildungsform bei ausgeschwenkter Quertraverse (DE-A1-30 39 203) nach oben oder bei entsprechend weit nach oben bzw. nach unten gefahrenen Quertraversen auch nach der Seite hin möglich. Die oberen und die unteren Horizontalwalzen lassen sich hierbei unabhängig voneinander anstellen, und es besteht auch die Möglichkeit, über die Anstellung der unteren Horizontalwalzen die Gerüsthöhe zu verstellen. Da die Walzenständer selbst verhältnismäßig klein gehalten werden können, entsteht ein entsprechend kleiner und mit wenig Aufwand herzustellender Walzgerüstkörper, der mit ggfs. untereinander identischen Quertraversen auch für die Vertikalwalzen und Zusatz-Quertraversen mit aufsetzbaren einfachen Serienmotoren als Antriebsaggregaten ausgestattet werden kann, wodurch sich der Herstellungsaufwand zusätzlich verringert. Die Walzenständer stellen insb. bei Universalwalzgerüsten, verglichen mit der üblichen Ausbildungsform kleine unkomplizierte Gußteile dar. Bei Verwendung kleiner Walzen für das Walzgut kleiner Querschnitte entsteht praktisch ein Walzgerüst mit sehr großer Ständersteifigkeit und hoher Toleranzgenauigkeit, weil in diesem Falle die Quertraversen alle sehr nahe an den die Gewindesäulen tragenden Ständerteil herangefahren werden können und damit kurze Ständerlängen entstehen, weil die überstehenden Längen der Gewindesäulen sich außerhalb des Belastungsrahmens des Walzgerüstes befinden.

Die Erfindung wird anhand des in der Zeichnung dargestellten Ausführungsbeispiels näher erläutert. In der Zeichnung zeigen
Fig. 1 das Walzgerüst von vorne gesehen in schematischer Darstellung,
Fig. 2 das Walzgerüst nach Fig. 1 in detaillierter Darstellung,
Fig. 3 die Seitenansicht von Fig. 2,
Fig. 4 die Draufsicht auf Fig. 2 teilweise geschnitten und
Fig. 5 eine Einzelheit aus Fig. 4 teilweise geschnitten.

Das hier als Universalgerüst ausgebildete Walzgerüst weist, wie aus den Fig. 1, 2, 3 und 4 zu ersehen, obere und untere Paare von vertikal verlaufenden Doppelsäulenständern 1, 2 bzw. 3, 4 auf, die durch angegossene obere Querholme 5 bzw. untere Querholme 6 miteinander verbunden sind. Weiter weist das Universalgerüst seitliche Paare von horizontalen Seitenführungsansätzen 7, 8 sowie Paare von Standfüßen 11, 12 auf. Diese Teile bilden das Grundgerüst. In die vertikalen Doppelsäulenständer 1 und 2 sind nach oben bzw. nach unten aufstehend Paare von Gewindesäulen 1a, 2a bzw. 3a, 4a und in die Paare von horizontalen Seitenführungsansätzen 7, 8 ebenfalls, hier nach beiden Seiten des Walzgerüstes kragend, Paare von Gewindesäulen 7a bzw. 8a ortsfest eingesetzt. Zwischen den Säulen der Doppelsäulenständer 1 und 2 (vgl. Fig. 3 und 4) sind die Walzenlagerträger (Einbaustücke) 9 und 10 der Walzen des Horizontalwalzenpaares 15 geführt und zwischen den Seitenführungsansätzen 7 und 8 die Tragrahmen 13, 14 der Walzen des Vertikalwalzenpaares 16 (vgl. Fig. 3, 4 und 5).

Auf die Gewindesäulenpaare 1a bzw. 2a (Fig. 1 und 2) sind jeweils obere Quertraversen 17, 18 bzw. untere Quertraversen 19, 20 längsverschiebbar aufgesteckt, in die drehbar gelagert, Paare von Druckmuttern 21, 22 bzw. 23, 24 eingesetzt sind, die mit den Gewindesäulen 1a, 2a bzw. 3a, 4a inSchraubverbindung stehen. Oberhalb bzw. unterhalb der Quertraversen 17, 18 bzw. 19, 20 sind jeweils obere Zusatz-Quertraversen 26, 27 bzw. untere Zusatz-Quertraversen 28, 29 auf den Gewindesäulenpaaren 1a, 2a bzw. 3a, 4a angeordnet. Im Ausführungsbeispiel liegen diese jeweils quer zu den oberen Quertraversen 17, 18 bzw. den unteren Quertraversen 19, 20 und sind mittels in ihnen lagernder Paare von Getriebemuttern 30 bzw. 31 mit den Gewindesäulen 1a, 2a bzw. 3a, 4a schraubverbunden (vgl. Fig. 1 unten rechts). Die Getriebemuttern 30, 31 werden von auf den Zusatz-Quertraversen 26, 27 bzw. 28, 29 angeordneten Motoren 32 und Anordnungen von Gelenkkupplungen 33 gemeinsam angetrieben und übertragen die Antriebskräfte auf die in den Quertraversen 17, 18 bzw. 19, 20 lagernden Druckmuttern 21, 22 bzw. 23, 24.

Wie aus Fig. 1, 2, 4 und 5 ersichtlich, weisen die Tragrahmen 13 bzw. 14 der Walzen des Vertikalwalzenpaares 16 Auflageflächen 13a auf, an die sich Druckmuttern 34 bzw. 35 abstützen. Die Tragrahmen 13 bzw. 14 bilden auf diese Weise jeweils Quertraversen, die anders als die oberen und unteren Zusatz-Traversen 26, 27 bzw. 28, 29 mit den Gewindesäulenpaaren 7a bzw. 8a nicht schraubverbunden sind, sondern von den Druckmuttern 34 bzw. 35, die hier in den Zusatz-Quertraversen 36, 37 selbst lagern, auf den Gewindesäulen 7a bzw. 8a verschiebbar sind. Die Druckmuttern 34 bzw. 35 werden von Getriebemuttern 38, 39 angetrieben, die in den Zusatz-Quertraversen 36 bzw. 37 angeordnet sind. Der Antrieb dieser Getriebemuttern 36, 37 erfolgt entsprechend wie bei den Zusatz-Quertraversen 26, 27 bzw. 28, 29 durch Motoren 40 über Anordnungen von Gelenkkupplungen 41. Die Mittenachse dieser Gelenkkupplungen 41 verläuft zwischen benachbarten Motoren 40 Fig. 3) geneigt zur Horizontalen.

Die Antriebsübertragung von den Getriebemuttern 30, 31 bzw. 38, 39 auf die Druckmuttern 21, 22, 23, 24 bzw. 34, 35 erfolgt entweder direkt (Fig. 2), wobei die Getriebemuttern 30, 31 bzw. 38, 39 ebenfalls mit den zugehörigen Gewindesäulen 1a, 2a, 3a, 4a bzw. 7a, 8a schraubverbunden sind oder daß sie auf deren Enden lagern und mit den zugehörigen Druckmuttern 21, 22 bzw. 23, 24 über axial verzahnte Schiebekupplungen 30a, 31a verbunden sind (Fig. 1).

Die oberen Quertraversen 17, 18 ruhen mit seitlichen Tragansätzen 42 auf Druckstößeln 43 von an den Doppelsäulenständern 1, 2 angeordneten Kolben-Zylinder-Aggregaten 44 (Fig. 2 und 3), während die Walzentraglager 9 der oberen Horizontalwalze 15 an den Kolbenstangen 45 von Kolben-Zylinder-Aggregaten 46 hängen, die ihrerseits aushebbar an an den Quertraversen 17, 18 angeordneten Tragansätzen 47 hängen. Die oberen und unteren Quertraversen 17, 18 bzw. 19, 20 weisen Druckansätze 17a, 18a bzw. 19a, 20a auf, die die Walzlagerträger 9 bzw. 10 der oberen und der unteren Horizontalwalzen beaufschlagen.

Die oberen Horizontalführungen 48 für das Walzgut sind in bekannter Weise gelenkig in Lagerböcke 49 eingehängt, die mittels Tragplatten 50 mit der der oberen Quertraverse 17, 18 verbunden sind, während die unteren Horizontalführungen 51 gelenkig auf Lagerböcke 52 aufgesetzt sind, die entsprechend auf Tragplatten 60 sitzen, die mit der unteren Quertraverse 19 verbunden sind. Die Vertikalführungen 53 für das Walzgut (vgl. Fig. 3 und 4) sind in ebenfalls an sich bekannter Weise einerseits an den Walzlagerträger 54 mit einem Lenklager 53a und andererseits mit einem weiteren Lenklager 53b an einer am Seitenführungsansatz 7 bzw. 8 des Walzgerüstes angeordneten Führung 55 geführten Stoßstange 56 angelenkt, deren freies Ende fest mit dem Tragrahmen 13 bzw. 14 des Walzentraglagers 54 verbunden ist. An den Seitenführungsansätzen 7 bzw. 8 sind ferner Kolben-Zylinder-Aggregate 58 mit Schubstößeln 57 angeordnet, die die den Druckmuttern 34 bzw. 35 abgewandte Seite des Tragrahmens 13 bzw. 14 beaufschlagen.

Die Walzentraglager 9 und 10 der Horizontalwalzen 15 werden über die Druckansätze 17a, 18a bzw. 19a, 20a der Quertraversen 17, 18 bzw. 19, 20 von oben bzw. von unten beaufschlagt und in Anstellrichtung bewegt, wenn die Motoren 32 der zugehörigen Zusatz-Quertraversen 26, 27 bzw. 28, 29 die Druckmuttern 21, 22 bzw. 24, 25 über die Getriebemuttern 30, 31 antreiben. Die Zusatz-Quertraversen 26, 27 bzw. 28, 29 folgen dabei der Bewegung der Quertraversen 17, 18 bzw. 19, 20 in Anstellrichtung synchron; sie können aber auch ortsfest in einer oberen Stellung verbleiben, wenn die Getriebemuttern 30a, 31a, wie beschrieben (Fig. 1), auf den Enden der Gewindesäulen 1a, 2a bzw. 3a, 4a drehgelagert sind und die Antriebskraft über axial verzahnte Schiebekupplungen 30a, 31a auf die Druckmuttern 21, 22 bzw. 23, 24 übertragen wird. Die Ausbalancierung der oberen Horizontalwalze 15 mit ihren Walzenlagerträgern 9 und 10 gegenüber den Quertraversen 17, 18 erfolgt dabei mit Hilfe der Kolben-Zylinder-Aggregate 46, während die Druckstößel 43 der Kolben-Zylinder-Aggregate 44 die Quertraversen 17, 18 bei ihren Bewegungen in beiden Anstellrichtungen stützend tragen.

Die Bewegung der beiden, die Vertikalwalze 16 tragenden Tragrahmen 13, 14 in den Abstellrichtungen wird (Fig. 4 und 5) mit Hilfe der auf den Zusatz-Quertraversen 36, 37 angeordneten und gelagerten Druckmuttern 34, 35 hervorgerufen, wobei diese, da sie in ihren Stirnflächen nur auf den Auflageflächen 13a bzw. 14a der Tragrahmen 13, 14 aufliegen, diese nur in Richtung auf das Walzgut hin anzutreiben vermögen, während die Bewegungen in entgegengesetzter Richtung durch die Schubstößel 57 bewirkt wird. Die Vertikalführungen 53 für das Walzgut folgen diesen Bewegungen infolge ihrer Anlenkung bei 53a an den Walzlagerträger 54 der Vertikalwalze 16 und 53b an die mit dem jeweiligen Tragrahmen 13, 14 verbundenen Stoßstange 56.

Wie in Fig. 4 angedeutet, können die oberen Quertraversen 17 und 18 aus einer in vollen Linien dargestellten Arbeitslage (Quertraversen 17) in eine, das Ausbauen der Horizontalwalzen 15 mit ihren Walzlagerträgern 9, 10 nach oben erlaubende, strichpunktiert wiedergegebene Ausbaustellung (Quertraverse 18) geschwenkt werden. Die zugehörigen Druckmuttern 21, 22 verbleiben dabei auf den Gewindesäulen 1a, 2a. Der Ausbau der Horizontalwalzen 15 nach oben bspw. mit Hilfe eines Krans wird dabei durch die zugehörigen Zusatz-Quertraversen 26, 27 nicht gehindert, weil diese erfindungsgemäß quer zu den Quertraversen 17, 18 liegen.

In ähnlicher Weise können (vgl. Fig. 3 und 4) die die Vertikalwalze 16 aufnehmenden Tragrahmen 13, 14 ausgebaut werden. Diese lassen sich ebenfalls bspw. mit Hilfe eines Krans senkrecht nach oben von den Gewindesäulen 7a, 8a abheben, wobei sich noch der besondere Vorteil ergibt, daß dabei auch die Seitenführungen 53 für das Walzgut an den jeweiligen Tragrahmen 13, 14 verbleiben können. Der zur Horizontalen geneigte Verlauf der Mittenachse der Gelenkkupplungsanordnung 41 zwischen den Motoren 40 (vgl. Fig. 3) erlaubt es, die Zusatz-Quertraversen 36, 37 auch im Bereich der auf den Zapfen des Horizontalwalzenpaares 15 sitzenden Antriebskuppelhülsen 60 zu bewegen, ohne von deren Umfang behindert zu werden.

Je nach den betriebsmäßigen und konstruktiven Erfordernissen können bei Walzgerüsten der erläuterten Art auch Quertraversen verwendet werden, auf denen die Antriebselemente für die Druckmuttern direkt angeordnet sind; ebenso besteht die Möglichkeit, die beim beschriebenen Ausführungsbeispiel bei den Zusatz-Quertraversen für die Tragrahmen der Vertikalwalzen verwendete Lagerung der Druckmuttern in der Zusatz-Quertraverse auch bei den Zusatz-Quertraversen für die die Horizontalwalzen beaufschlagenden Quertraversen zu verwenden. Entsprechendes gilt für die Ausbildung der Getriebemuttern als axial verzahnte Schiebekupplung; die Getriebemuttern können dabei sowohl als mit einer Schiebekupplung verbundenes Schneckenrad zweiteilig als auch einstückig ausgebildet sein.

## Patentansprüche

1. Walzgerüst mit zwei oder mehr Paaren von Walzenständern (1, 2; 3, 4), zwischen den Ständern der Paare gleitend geführten Walzenlagerträgern (9, 10) und diese Ständer außerhalb der Walzenlagerträger (9, 10) verbindenden Querträgern (17 bis 20), die über Druckmutterträger mit antreibbaren, auf ortsfesten in die Ständer eingesetzten, auf diesen aufstehenden Gewindesäulen (1a, 2a, 3a, 4a) geführten Druckmuttern (14a, 15a, 16a, 17a, bzw. 12b) auf den Gewindesäulen (1a, 2a, 3a, 4a) anstellverschiebbar sind, **gekennzeichnet durch** eine parallel oder quer zu der jeweiligen Quertraverse (17, 18, 19, 20) an deren den Walzlagerträgern abgewandten Seite auf beide Gewindesäulen (1a, 2a, 3a, 4a bzw. 7a, 8a) aufgesetzte Zusatzquertraverse (26, 27, 28, 29 bzw. 36, 37) und mit dieser verbundene, mit den Druckmuttern (14a, 15a, 16a, 17a bzw. 12b) der Druckmutterträger kuppelbaren Antriebselementen (24, 25 bzw. 30, 31) und Antriebe (38, 29 bzw. 40, 41).

2. Walzgerüst nach Anspruch 1, **dadurch gekennzeichnet**, daß die Zusatzquertraversen (26, 27, 28, 29) ortsfest oder bewegbar auf den Gewindesäulen (1a, 2a, 3a, 4a) aufgesetzt sind.

3. Walzgerüst nach Anspruch 2, **gekennzeichnet durch** auf den Gewindesäulen (1a, 2a, 3a, 4a) gelagerte, von den Antriebselementen (32, 33) antreibbare Gewindemuttern (30, 31 bzw. 30a, 31a), die mit den Druckmuttern (21, 22, 23, 24) kuppelbar sind.

4. Walzgerüst nach Anspruch 2 mit ortsfest angeordneten Zusatzquertraversen, **dadurch gekennzeichnet**, daß die Getriebemuttern (30a, 31a) als axial verzahnte Schiebekupplungen ausgebildet, mit den Druckmuttern (21, 22, 23, 24) antriebsverbindbar sind.

5. Walzgrüst nach einem oder mehreren der Ansprüche 1 bis 4 mit um eine der Längsachsen der Gewindesäulen schwenkbaren Quertraversen, **dadurch gekennzeichnet**, daß die Zusatzquertraversen (26, 27) ebenfalls um die Längsachsen der Gewindesäulen (1a, 2a, 3a, 4a) schwenkbar ausgebildet sind.

6. Walzgrüst nach einem oder mehreren der Ansprüche 1 bis 5, **dadurch gekennzeichnet**, daß die Druckmuttern (21, 22) lösbar mit den Quertraversen (17, 18) verbunden sind und in deren ausgeschwenktem Zustand mit der jeweiligen Gewindesäule (1a, 2a) schraubverbunden bleiben.

## Claims

1. Roll stand with two or more pairs of roll standards (1, 2; 3, 4), roll bearing carriers (9, 10) slidingly guided between the standards of the pairs and crossbeams (17 to 20), which connect the standards outside the roll bearing carriers (9, 10) and are displaceable for screwing-down _ by way of thrust nut carriers with drivable thrust nuts (14a, 15a, 16a, 17a or 12b) guided on threaded columns (1a, 2a, 3a, 4a), which are of fixed location, inserted into the strandards and stand upright on these _ on the threaded columns (1a, 2a, 3a, 4a), characterised by an additional crossbeam (26, 27, 28, 29 or 36, 37), which is set on both threaded columns (1a, 2a, 3a, 4a or 7a, 8a) parallelly or transversely to the respective crossbeam (17, 18, 19, 20) at its side remote from the roll bearing carriers, and drive elements (24, 25 or 30, 31), which are connected with this additional crossbeam and couplable with the thrust nuts (14a, 15a, 16a, 17a or 12b) of the thrust nut carriers, and drive (38, 39 or 40, 41).

2. Roll stand according to claim 1, characterised thereby, that the additional crossbeams (26, 27, 28, 29) are set in fixed location or to be movable on the threaded columns (1a, 2a, 3a, 4a).

3. Roll stand according to claim 2, characterised by threaded nuts (30, 31 or 30a, 31a), which are borne on the threaded columns (1a, 2a, 3a, 4a), drivable by the drive elements (32, 33) and couplable with the thrust nuts (21, 22, 23, 24).

4. Roll stand according to claim 2 with additional crossbeams arranged in fixed location, characterised thereby, that the gear nuts (30a, 31a) are constructed as axially toothed slide clutches and drivingly connectable with the thrust nuts (21, 22, 23, 24).

5. Roll stand according to one or more of the claims 1 to 4 with crossbeams pivotable about one of the longitudinal axes of the threaded columns, characterised thereby, that the additional crossbeamns (26, 27) are likewise constructed to be pivotable about the longitudinal axes of the threaded columns (1a, 2a, 3a, 4a).

6. Roll stand according to one or more of the claims 1 to 5, characterised thereby, that the thrust nuts (21, 22) are detachably connected with the crossbeams (17, 18) and in the state, in which they are pivoted out, remain in threaded connection with the respective threaded column (1a, 2a).

## Revendications

1. Cage de laminoir comportant deux ou plus de deux paires de montants de laminoir (1, 2, 3, 4), des supports de paliers de laminoir (9, 10) guidés de manière à glisser entre les montants de ces paires et des traverses (17 à 20) qui relient ces montants à l'extérieur des supports de paliers de laminoir (9, 10) et qui peuvent être déplacés, pour être positionnés sur les colonnes filetées (1a, 2a, 3a, 4a), par l'intermédiaire de supports d'écrous de pression associés à des écrous de pression (14a, 15a, 16a, 17a ou 12b) qui peuvent être entraînés et sont guidés sur des colonnes filetées (1a, 2a, 3a, 4a) qui sont montées à poste fixe dans les montants au-dessus desquels elles s'élèvent, caratérisée par une traverse supplémentaire (26, 27, 28, 29 ou 36, 37) qui est montée, parallèlement ou transversalement par rapport à chaque traverse (17, 18, 19, 20) sur son côté opposé aux supports de paliers de laminoir, sur les deux colonnes filetées (1a, 2a, 3a, 4a ou 7a, 8a), par des élements d'entraînement (24, 25 ou 30, 31) qui sont reliés à cette traverse supplémentaire et peuvent être accouplés aux écrous de pression (14a, 15a, 16a, 17a ou 12b) des supports d'écrous des pression et par des dispositifs d'entraînement (38, 29 ou 40, 41).

2. Cage de laminoir selon la revendication 1, caractérisée en ce que les traverses supplémentaires (26, 27, 28, 29) sont montées fixes ou mobiles sur les colonnes filetées (1a, 2a, 3a, 4a).

3. Cage de laminoir selon la revendication 2, caractérisée par des écrous filetés (30, 31 ou 30a, 31a) qui sont montés sur les colonnes filetées (1a, 2a, 3a, 4a), peuvent être entraînés par des élements d'entraînement (32, 33) et peuvent être accouplés aux écrous de pression (21, 22, 23, 24).

4. Cage de laminoir selon la revendication 2, caractérisée en ce que les écrous d'engrenage (30a, 31a), qui sont des accouplements coulissants à endentement axial, peuvent être reliés, pour l'entraînement, aux écrous de pression (21, 22, 23, 24).

5. Cage de laminoir selon une ou plusieurs des revendications 1 à 4, qui comporte des traverses qui peuvent pivoter autour de l'un des axes longitudinaux des colonnes filetées, caractérisée en ce que les traverses supplémentaires (26, 27) peuvent également pivoter autour des axes longitudinaux des colonnes filetées (1a, 2a, 3a, 4a).

6. Cage de laminoir selon une ou plusieurs des revendications 1 à 5, caractérisée en ce que les écrous de pression (21, 22) sont reliés d'une manière amovible aux traverses (17, 18) et, après pivotement, restent reliées par des vis à la colonne filetée correspondante (1a, 2a).
